# EUROPÄISCHE PATENTSCHRIFT

(11) **EP 2 868 250 B1**
(45) Veröffentlichungstag und Bekanntmachung des Hinweises auf die Patenterteilung: **24.08.2016**
(21) Anmeldenummer: 14188975.8
(22) Anmeldetag: 15.10.2014
(51) Int. Cl.: A47L 13/58

(54) **Pressaufsatz für einen Eimer eines Wischsystems und Wischsystem**
Pressing attachment for a bucket of a wiping system and wiping system
Presse pour un seau d'un système de lavage et système de lavage

(30) Priorität: 31.10.2013 DE 102013112055
(43) Veröffentlichungstag der Anmeldung: 06.05.2015
(73) Patentinhaber: Leifheit AG, 56377 Nassau (DE)
(72) Erfinder: Fischer, Klaus-Jürgen, 56379 Holzappel (DE); May, Thorsten, 56379 Obernhof (DE)
(74) Vertreter: Bungartz, Klaus Peter

(56) Entgegenhaltungen:
- EP-A1- 0 251 236
- EP-A2- 2 384 682
- US-A- 502 448
- US-A- 1 767 385

## Beschreibung

Die Erfindung betrifft einen Pressaufsatz für einen Eimer nach dem Oberbegriff des Anspruchs 1 und Wischsystem mit einem solchen Pressaufsatz nach dem Oberbegriff des Anspruchs 5.

Ein Pressaufsatz dieser Art ist aus der US 1 767 385 A oder auch der US 502 448 A bekannt. Bei beiden Pressaufsätzen ist ein im Querschnitt V-förmiger Trichter mit flüssigkeitsdurchlässigen Wänden vorgesehen, in die ein Wischer oder ein Lappen zum Auspressen der Flüssigkeit eingedrückt werden kann. Der Nachteil dieser Systeme besteht in der Praxis darin, dass es schwer ist, klappbare Platten mit einem Fransenmop in den Trichter einzuführen. Solche Fransenmops sind um eine Punktlagerung am unteren Stielende in alle Richtungen klappbar, wobei beim Überführen des Mops über den Trichter die die Fransen haltende Platte um 90° gedreht werden muss, damit sie in den Trichter abgesenkt werden kann. Nur dann werden die Fransen zwischen der Platte und einer Trichterwand ausgepresst. Zwar kann der Mop so über den Trichter geführt werden, dass die Fransen an der von der vorderen Trichterwand gebildeten Prallfläche mit der oberen Abstreifkante anstoßen, jedoch führt dies nur zu einem leichten Schrägstellen der Platte, nicht aber zu einer 90° Drehung, so dass die Platte nachfolgend wieder zurückpendelt. Damit ist ein komfortables Einführen des Mopkopfes aber nicht möglich.

Pressaufsätze für Eimer von Wischsystemen und Wischsysteme sind ferner aus der DE 102 10 569 A1 bekannt. Die bekannten Pressaufsätze werden zum Auspressen von Wischbezügen verwendet. Diese sind an einem klappbaren Wischer jeweils an der Außenseite befestigt, wobei der Wischer zwei nebeneinander angeordnete und über eine Schwenkachse miteinander verbundene Plattenflügel aufweist, die zum Auspressen des Wischbezugs nach unten geklappt werden können, so dass der Bezug U-förmig nach unten durchhängt und in den trichterartigen Pressaufsatz eingedrückt werden kann, der wiederum an seiner Unterseite Öffnungen zum Abtropfen der ausgepressten Flüssigkeit aufweist. Einen ähnlichen Pressaufsatz zeigt die EP 2 384 682 A2, bei der zusammengeklappte Plattenflügel eines Wischers in Richtung des Pressaufsatzes bewegt und dann mit der Breitseite der Ptattenflügel parallel zur Bewegungsrichtung nach unten in einen Pressschacht gedrückt werden. Da hier der Einführtrichter ferner mit seiner Längserstreckung in Bewegungsrichtung des Mopkopfes ausgerichtet ist, kann eine Platten mit herunterhängenden Fransen nicht in einer Bewegung von der freien Fläche des Eimers über den Pressaufsatz eingefädelt werden.

Die letztgenannten bekannten Pressaufsätze haben damit den Nachteil, dass sie im Wesentlichen nur mit klappbaren Flachwischern verwendet werden können. Insbesondere in Verbindung mit einem klassischen Mop, der als Wischkopf eine meist drehbar am Ende des Stiels gelagerte und an der Unterseite mit Fransen versehene, runde Wischplatte aufweist, kann der Pressaufsatz nur eingeschränkt verwendet werden, da es schwierig ist, diesen Fransenmop in den Aufnahmeschacht einzufädeln.

Aufgabe der Erfindung ist es daher, einen Pressaufsatz für ein Wischsystem zu schaffen, der möglichst gut zum Einfädeln und Auspressen eines runden Fransenmops als Wischkopf geeignet ist. Eine weitere Aufgabe der Erfindung besteht darin, ein Wischsystem mit einem solchen Wischgerät und einem Eimer, der mit einem Pressaufsatz für einen runden Fransenmop geeignet ist, zu schaffen.

Diese Aufgabe wird nach der Erfindung durch einen Pressaufsatz nach Anspruch 1 gelöst. Bezüglich des Wischsystems wird die weitere Aufgabe durch ein Wischsystem nach Anspruch 5 gelöst.

Durch die erfindungsgemäße Ausgestaltung des Pressaufsatzes ist es nun möglich, diesen auch in Verbindung mit Wischköpfen zu benutzen, die eine runde Wischplatte mit an der Unterseite herabhängenden Fransen aufweisen. Allerdings ist die Erfindung nicht auf einen Fransenmop beschränkt, auch jede andere Wischplatte kann in Verbindung mit dem erfindungsgemäßen Pressaufsatz und dem zugehörigen Wischsystem verwendet werden. Insbesondere kann der Pressaufsatz auch so ausgebildet sein, dass er auch herkömmliche Plattenwischer aufzunehmen vermag.

Wesentlicher Vorteil des neuen Pressaufsatzes ist aber die Eignung für eine runde Wischplatte des Wischkopfes. Bei Gebrauch des Wischgerätes wird der Benutzer zunächst eine verunreinigte Fläche mit dem am Ende des Stiels befindlichen Wischkopf reinigen, so dass dieser wiederum den Schmutz aufnimmt und nach einer bestimmten Gebrauchsdauer ausgespült und getrocknet werden muss. Hierzu ist, wie auch schon beim Stand der Technik, der Eimer des Wischsystems vorgesehen.

Der Eimer kann jede beliebige Form aufweisen, in der Praxis hat sich eine im Wesentlichen rechteckige Grundfläche des Eimers als besonders praktisch erwiesen. Diese längliche Form hat den Vorteil, dass auf der einen Seite des Eimers der Pressbereich und auf der anderen Seite der Eintauchbereich zum Eintauchen des Wischgerät des vorgesehen sein kann. Gleichzeitig kann der Eimer in seiner Ausdehnung im Vergleich zu einem runden Eimer kleiner gehalten werden. Zwischen dem Pressbereich und dem Eintauchbereich ist meist ein um eine Schwenkachse schwenkbar gelagerter Henkel vorgesehen, wobei der Schwerpunkt des Eimers auf dieser Schwenkachse oder zumindest in der Nähe der Schwenkachse liegt, damit der Eimer sich beim hochheben nicht schräg stellt.

Der im Eintauchbereich zunächst in den gefüllten Eimer getauchte Wischkopf wird hin und her bewegt, damit sich Schmutzpartikel aus dem Reinigungsbelag lösen können. Für die Erfindung ist es nicht wesentlich, wie dieser Reinigungsbelag aussieht, es kann der bereits erwähnte Fransenmop ebenso gut wie ein Schaumstoff verwendet werden. Wesentlich für die Erfindung ist jedoch die Eignung des Eimers und des Pressaufsatzes auch für einen Fransenmop.

Nach dem Ausspülen der Schmutzpartikel hebt der Benutzer das Wischgerät an und überführt es oberhalb der Öffnung des Eimers in den Pressebereich. Dort wird dann der zwar saubere aber noch nasse Wischkopf teilweise getrocknet um beim nächsten Wischvorgang die aufgebrachte Flüssigkeitsmenge zu reduzieren. Damit ein runder, scheibenförmiger Wischkopf in den Pressaufsatz leicht und einfach eingeführt werden kann, ist erfindungsgemäß die Geometrie des Pressaufsatzes so ausgebildet, dass sich beim Einführen des Wischköpfes schon zu einem frühen Zeitpunkt die schwenkbaren am Ende des Stiels gelagerte Wischplatte um annähernd 90° dreht, sich also vertikal aufgestellt. Der Stil des Wischgerätes verläuft dann fast parallel zu Oberseite der Wischplatte. Sofern das Reinigungselement bzw. der Reinigungsbelag an der Unterseite der Wischplatte von herunterhängenden Fransen gebildet ist, hängen diese dann ebenfalls fast parallel von der Unterseite der Wischplatte an der dem Stil abgewandten Seite herunter.

Damit sich der Wischkopf schräg stellt ist erfindungsgemäß die Abstreifkante vorgesehen, die dafür Sorge trägt, dass die Fransen eine Querkraft auf die Wischplatte übertragen, wenn der Benutzer das Wischgerät über die Abstreifkante in Richtung des Pressaufsatzes zieht. Sollte der Benutzer das Wischgerät weiter aus dem Eimer herausheben, dass die Fransen nicht mit der Abstreifkante in Verbindung kommen sondern über diese herüber behoben werden, kann der erfindungsgemäße Pressaufsatz dennoch verwendet werden, da sich dann beim Absenken des Wischkopfes in den Pressaufsatz die Abstreifkante auf der Unterseite des Wischkopfes abstützt und so den Wischkopf schräg stellt, wenn die Kontaktstelle zwischen den Wischkopf und der Abstreifkante außerhalb des Lagers des Stiels und auf der, dem Eintauchbereich zugewandten Seite des Wischkopfes liegt. Dann wird die Abstreifkante den Wischkopf seitlich nach oben drücken und auch schräg stellen.

Nachfolgend kann der Benutzer das Wischgerät in den Pressaufsatz einführen, wobei der Pressaufsatz einen sich nach unten verjüngenden unteren Bereich aufweist, in den dann der Wischkopf mit annähernd vertikaler Wischplatte eingeschoben wird. Der untere Bereich ist so ausgebildet, dass schon das Einführen eine Press Kraft auf eine Seitenwandlung des unteren Bereiches erzeugt, die als Pressfläche dient und gleichzeitig in der Lage ist, das ausgeprägte Reinigungswasser in den Eimer abzuführen. Hierzu kann die Pressfläche entweder flüssigkeitsdurchlässig sein, zum Beispiel als sieben ausgebildet sein oder andere Durchtrittsöffnungen aufweisen. Alternativ können auch vertikal verlaufenden Erhebungen in Form von Rippen oder Einsenkungen in Form von Sicken in der Pressfläche vorgesehen sein, so dass die Flüssigkeit auf der Seite des Wischkopfes längs der Pressfläche nach unten ablaufen kann. Dieser Ausgestaltung wird allerdings nur dann praktikabel sein, wenn das Reinigungselement zum Beispiel aus Schaumstoff besteht und somit nicht in der Lage ist, die Einsenkungen vollständig auszufüllen und damit zu verstopfen.

0ft wird das eine Einführen des Wischkopfes in den Pressaufsatz noch nicht ausreichen, um die gewünschte Press Wirkung zu erzielen. In diesem Fall kann der Benutzer über den Stiel eine zusätzliche Kraft aufbringen. Der sich nach unten verjüngende untere Bereich hält dabei im Wesentlichen den unteren Rand des Wischkopfes horizontal fest. Zumindest bildet eine hintere Anlagefläche des Pressaufsatzes ein Widerlager, das genutzt werden kann, um über den Stiel eine zusätzliche Presskraft aufzubringen. Das der Reinigungsbelag bzw. das Reinigungselement und die Wischplatte ja zwischen dem Stiel und der Pressfläche angeordnet ist, kann der Benutzer durch Schwenken des Stiels in Richtung der Pressfläche den Wischkopf weiter einklemmen und somit zusätzlich auspressen. Hierzu stützt sich der untere Rand des Wischkopfes am unteren Ende des Pressaufsatzes ab.

Alternativ kann der Benutzer auch den Stielin die entgegengesetzte Richtung, also in Richtung der hinteren Anlagefläche, so dass sich der Stil an der Anlagefläche im Bereich ihres oberen Randes abstützt und damit auch den Wischkopf in Richtung der Pressfläche drückt.

Die unterhalb des Wischkopfes möglicherweise liegenden Fransen können durch eine vertikale Druckkraft zusätzlich ausgepresst werden. Nach dem Auspressen des Reinigungsbelages bzw. des Einigungselementes kann dieses dann aus dem Pressaufsatz entnommen und erneut verwendet werden. Wesentlich für die Erfindung ist die Tatsache, dass der Pressaufsatz einen an seiner Oberseite mit einer rechteckigen Öffnung versehenen Eintauchschacht für den geklappten Wischkopf des als Bodenwischer ausgebildeten Wischgerätes aufweist, wobei dieser Eintauchschacht vorne die zumindest im unteren Bereich als Pressfläche dienende Wand und auf Seiten des Eimerendes die Anlagefläche aufweist. Die beiden Flächen sind zueinander schräg gestellt, so dass sich dieser Eintauchschacht nach unten verjüngt.

Der untere Bereich des eintaucht Schachtes kann an die Form des Wischkopfes angepasst sein, also zum Beispiel bei einer runden Wischplatte ebenfalls mit einem ähnlichen Radius gerundet sein. Der Radius kann etwas größer sein, nicht aber kleiner als der Durchmesser des Wischkopfes. Die Anlagefläche und die Pressfläche sind dabei bevorzugt parallel zur Henkelachse angeordnet, verlaufen also quer zum Eimer vom einen Eimerrand zum gegenüberliegenden Rand.

Das vertikaler Einführen und anschließende Auspressen in horizontale Richtung hat den besonderen Vorteil, dass die Auspresskraft nicht ausschließlich in vertikaler Richtung aufgebracht wird. Da eine vertikale Kraft ein Kippmoment auf den Eimer aufbringt, kann durch das aufteilen der zum Auspressen notwendigen Kräfte in eine vertikaler und einer horizontale Komponente das Kippmoment deutlich reduziert werden, da ja ein Auspressen in horizontaler Richtung im ungünstigsten Fall dazu führt, dass der Benutzer den Eimer verschiebt.

Der Pressaufsatz kann fest mit dem Eimerrand verbunden sein, wobei in den meisten Fällen ein separates Bauteil bevorzugt werden wird, was zum einen zu günstigeren Herstellkosten und zum anderen dazu führt, dass der Eimer auch für andere Zwecke verwendet werden kann. In letztgenannten Fall weist der Pressaufsatz beispielsweise einen im Querschnitt U-förmigen Rand auf, so dass er auf den Rand des Eimers aufsteckbar ist. Natürlich sind auch alle anderen Beschäftigungsmöglichkeiten möglich, wesentlich ist nur die Tatsache, dass der den aktiven Bereich bildende Schacht im Eimer oberhalb des Flüssigkeitsspiegels fest, aber dennoch lösbar gehalten ist.

Weitere Merkmale und Vorteile der Erfindung ergeben sich aus den Unteransprüchen und aus der nachfolgenden Beschreibung bevorzugter Ausführungsbeispiele anhand der Zeichnungen.

In den Zeichnungen zeigt:
- Fig. 1: ein erfindungsgemäßes Wischsystem mit teilweise im Schnitt (Eimer),
- Fig. 2: das Wischsystem aus Figur 1 mit seitlich in den Pressaufsatz eingeführtem Mopkopf,
- Fig. 3: das Wischsystem aus dem Figuren 1 und 2 mit um 90° geklapptem Mopkopf,
- Fig. 4: das Wischsystem aus den Figuren 1 bis 3 mit bis zur Pressposition eingeschobenem Mopkopf,
- Fig. 5: das Wischsystem aus den Figuren 1 bis 4 mit zum weiteren Auspressen nach vorne geschwenktem Stiel und
- Fig. 6: eine alternative Ausführungsform des Pressaufsatzes.

In Figur 1 ist ein erfindungsgemäßer Pressaufsatz 2 dargestellt, der auf einen Eimer 1 aufgesetzt ist. Der Pressbereich wird hier von der linken Seite des im Schnitt dargestellten, mit Ausnahme der abgerundeten Ecken rechteckigen Eimers 1 angeordnet. Der Eimer weist einen in Figur zwei dargestellten Henkel 7 auf, der um eine Henkelachse A schwenkbaren in der Mitte des Eimers gelagert ist. Der Pressbereich wird durch die vertikale Ebene, die durch die Henkelachse A verläuft, von dem Eintauchbereich virtuell abgegrenzt. Der Pressaufsatz 2 ragt mit einem unteren Bereich in den Eimer 1 hinein, wobei während des Gebrauchs des Wischsystems so viel Flüssigkeit in den Eimer 1 eingefülltwird, dass der Pressebereich gerade nicht in die Flüssigkeit eintaucht.

In Figur 1 ist ein Zustand des Wischsystems dargestellt, indem der Benutzer nach Ausspülen des hier als Mop ausgebildeten Wischkopfes 8 das Wischgerät gerade aus dem Eintauchbereich heraushebt. Hierbei befindet sich das Wischgerät in einer Höhe, die so gewählt ist, dass die runde Platte des Wischkopfes 8 etwas oberhalb der Abstreifkante 9 angeordnet ist. Hiervon hängen die Fransen nach unten herunter.

Der Pressaufsatz 2 weißt an seiner dem Eintauchbereich zugewandten Seite eine Prallfläche 10 auf. Überführt nun der Benutzer das Wischgerät in die horizontale Auspressposition, stoßen die Fransen des Wischkopfes 8 gegen die Prallfläche 10 und bringen so ein Kippmoment auf den Wischkopf 8 auf. Dieses Kippmoment führt dazu, dass sich der Wischkopf 8 gegen den Uhrzeigersinn dreht, so dass automatisch die linke Seite der runden Wischplatte des Wischkopfes 8 in Richtung der Eintauchrichtung gedreht wird. Die Fransen hängen dann an der dann rechten Seite der im Wesentlichen vertikal angeordneten Wischplatte herunter. Das Überführen des Wischkopfes in die Eintauchposition ist in Figur 2 dargestellt, die entsprechende Einschubrichtung ist hier mit E1 gekennzeichnet.

Je nach Ausgestaltung des Reinigungsbelag ist bzw. des Reinigungselementes kann die Abstreifkante die oben genannte Kraft aufbringen, um das Kippmoment auf die drehbar gelagerte Wischplatte des Wischkopfes 8 aufzubringen. Hätte Benutzer dagegen das Wischgerät etwas höher oder sind die Fransen des Wischkopfes 8 beispielsweise nicht schwer genug, wird der kippt Effekt nicht eintreten. Dies drückt sich die Erfindung dadurch, dass die Anlagefläche 11 auf der, der Prallfläche 10 abgewandten Seite des Pressaufsatzes 2 etwas höher ausgebildet ist als die Prallfläche 10. Dies führt dazu, dass spätestens bei Erreichen der Eintauchposition der linke Rand des Wischkopfes 8 gegen die Anlagefläche 11 stößt. Diese ist im oberen Bereich etwas in Richtung der des Eimerzentrums abgewinkelt, so dass sie den Wischkopf acht dann drehend nach unten in den Einführschacht umlenken kann.

Figur 3 zeigt das Drehen der Wischplatte des Wischkopfes 8 in die erste Schwenkrichtung S1. In dieser Position kann dann das Wischgerät in eine zweite Einschubrichtung E2 nach unten in den Eintauchschacht des Pressaufsatzes 2 eingeschoben werden. Dies ist in Figur 4 dargestellt.

Erfindungsgemäß kann also entweder der herunterhängende Belag des Wischkopfes 8 und das abstreifen dieses Belages an der Abstreifkante 9 oder das Anstoßen des Wischkopfes 8 an der hinteren Anlagefläche 11 genutzt werden, um den drehbar am Stiel 5 des Wischgerät des gelagerten Wischkopf 8 in eine vertikale Position der Wischplatte zu überführen. Wie in Figur 5 dargestellt ist kann der dann in den Pressaufsatz 2 eingeführte Wischkopf 8 (in Figur fünf nicht mehr sichtbar) durch Schwenken des Stiels 5 in eine zweite Schwenkrichtung S2 nochmals gegen die Pressfläche 6 gedrückt werden. Wie in Figur 1 dargestellt, ist die Pressfläche 6 hier als Sieb ausgebildet, so dass das ausgepresst Wasser durch sie hindurch treten kann.

In Figur 6 ist eine andere Ausgestaltung eines Pressaufsatzes 2 dargestellt, die sich allerdings nur geringfügig von der in den Figuren 1-5 beschriebenen Ausgestaltung unterscheidet. Bei dieser Ausgestaltung ist die Prallfläche 10 aus Sicht der ersten Einschubrichtung E1 konkav ausgebildet, so dass die beiden von unten nach oben verlaufenden Außenränder im Vergleich zu mittleren Bereich näher an der durch die Henkelachse A vertikal verlaufenden Ebene angeordnet sind. Diese kommt habe Ausgestaltung führt dazu, dass die Fransen des Mobs beim Überführen in den Einführschacht nach innen geleitet werden und gleichzeitig bereits durch das Abgleiten der Fransen an der Abstreifkante 9 schon von diesen separierte Wasser nach innen geleitet wird und nicht auf den Eimerrand ablaufen kann.

### Bezugszeichenliste:

- 1: Eimer
- 2: Pressaufsatz
- 3: Eimerrand
- 4: Stieldurchlass
- 5: Stiel
- 6: Pressfläche
- 7: Henkel
- 8: Wischkopf
- 9: Abstreifkante
- 10: Prallfläche
- 11: Anlagefläche

- A: Henkelachse
- E1: Erste Einschubrichtung
- E2: Zweite Einschubrichtung
- S1: Erste Schwenkrichtung
- S2: Zweite Schwenkrichtung

## Patentansprüche

1. Pressaufsatz (2) für einen Eimer (1), wobei
• der Pressaufsatz (2) eine obere Einführöffnung für den Wischkopf (8) eines Bodenwischers, einen Auflagerand zum Abstützen des Pressaufsatzes (2) auf einen oberen Randbereich des Eimers (1) und mit eine unterhalb des Auflagerandes in einem sich nach unten verjüngenden, unteren Bereich angeordneten Pressfläche (6) aufweist, gegen die der in den Pressaufsatz (2) eingesteckte Wischkopf (8) drückbar ist,
• der Pressaufsatz (2) derart auf den Eimer (1) aufsetzbar ist, dass er unter Freilassen eines Eintauchbereichs nur einen Teilbereich der Öffnung des Eimers (1) abdeckt,
• der Pressaufsatz eine dem Eintauchbereich zugewandte Prallfläche (10) mit einer, von dem oberen Rand der Prallfläche (10) gebildeten, oberen Abstreifkante (9), die bei auf dem Eimer (1) aufgesetztem Pressaufsatz (2) der freien, vom Pressaufsatz (2) nicht abgedeckten Öffnung des Eimers (1) zugewandtist, und an der, der Prallfläche (10) gegenüberliegenden Seite eine nach unten gerichtete Anlagefläche (11) aufweist, und
• der Pressaufsatz (2) derart geformtist, dass der sich nach unten verjüngende, untere Bereich des Pressaufsatzes (2) von der Anlagefläche (11) und der im Winkel zur Anlagefläche (11) angeordneten Pressfläche (6) gebildet ist und ein scheibenförmiger Wischkopf (8), an dessen Unterseite ein Reinigungselement angeordnet ist, mit seiner Oberseite längs der Anlagefläche (11) in den sich nach unten verjüngenden unteren Bereich einführbarist,
**dadurch gekennzeichnet, dass**
bei auf den Eimer (1) aufgesetztem Pressaufsatz (2) die Anlagefläche (11) nach oben weiter herausragt als die Prallfläche (10) und der obere Rand der Anlagefläche (11) höher liegt als die Abstreifkante (9).

2. Pressaufsatz (2) nach Anspruch 1, **dadurch gekennzeichnet, dass** in der Anlagefläche (11) ein Stieldurchlass (4) in Form einer Einsenkung oder Ausnehmung vorgesehen ist, die sich vom oberen Rand des Pressaufsatzes (2) nach unten längs der Anlagefläche (11) erstreckt und einen an der ebenen Oberseite des um ein Stiellager des Wischkopfes geklappten, scheibenförmigen Wischkopf anliegenden Stiel (5) derart aufzunehmen vermag, dass die übrigen Bereich Oberseite des Wischkopfes flächig an die Anlagefläche (11) anlegbar sind.

3. Pressaufsatz (2) nach dem vorhergehenden Anspruch, **dadurch gekennzeichnet, dass** die Prallfläche (10) in Bezug auf die Vertikale abgewinkelt ist und von unten nach oben auf die Anlagefläche (11) zuläuft.

4. Pressaufsatz (2) nach einem der beiden vorhergehenden Ansprüche, **dadurch gekennzeichnet, dass** die Prallfläche (10) gekrümmt ausgebildet ist und mit den äußeren Rändern nach vorne, in Richtung der freien Öffnung des Eimers (1) hervorspringend ausgebildet ist.

5. Wischsystem mit einem Eimer (1), einem Wischgerät mit einem, an einem Stiel (5) um eine zur Längsachse des Stiels (5) rechtwinklige Schwenkachse schwenk- und/oder drehbar angeordneten Wischkopf (8) und einem Pressaufsatz (2) zum Aufsetzen aus einen Randbereich des Eimers (1) und zum Auspressen eines saugfähigen Wischbelags des Wischkopfes (8), **dadurch gekennzeichnet, dass** der Pressaufsatz (2) ein Pressaufsatz (2) nach einem der vorhergehenden Ansprüche ist.

6. Wischsystem nach dem vorhergehenden Anspruch, **dadurch gekennzeichnet, dass** der untere Randbereich des sich nach unten verjüngenden Bereichs des Pressaufsatzes (2) gerundet ist, insbesondere eine Rundung aufweist, die im Radius dem Radius der runden Wischplatte des Wischkopfes (8) entspricht oder maximal einen 20% größeren Radius als die Wischplatte aufweist.

7. Wischsystem nach einem der beiden vorhergehenden Ansprüche, **dadurch gekennzeichnet, dass** der Eimer (1) einen an zwei gegenüberliegenden Stellen des Randes des Eimers (1) angelenkten und um eine Henkelachse (A) schwenkbaren Henkel (7) aufweist, wobei der Pressaufsatz (2) auf einer Seite des Eimers (1), die Henkelachse (A) nicht überragend angeordnet ist.

8. Wischsystem nach einem der drei vorhergehenden Ansprüche, **dadurch gekennzeichnet, dass** der Pressaufsatz (2) auf den Rand des Eimers (1) klemmend aufgesteckt ist.

9. Wischsystem nach einem der vier vorhergehenden Ansprüche, **dadurch gekennzeichnet, dass** der Wischkopf (8) ein Kopf eines Fransenmops ist, der eine Wischplatte eine Mehrzahl von der Wischplatte herunterhängende Fransen aufweist.

10. Wischsystem nach dem vorhergehenden Anspruch, **dadurch gekennzeichnet, dass** die Fransen eine Länge (L) aufweisen und der Abstand der Abstreifkante (9) von der Anlagefläche (11) gleich der Länge (L) oder größer als die Länge (L) der Fransen ist.

11. Wischsystem nach einem der beiden vorhergehenden Ansprüche, **dadurch gekennzeichnet, dass** der Abstand des unteren Randes der Anlagefläche (11) zur Pressfläche (6) nicht kleiner als die Dicke der Wischplatte und maximal doppelt so dick wie die Dicke der Wischplatte ist.

## Claims

1. Pressing attachment (2) for a bucket (1), wherein
• the pressing attachment (2) comprises an upper insert opening for the wiping head (8) of a floor wiper, a resting edge for supporting the pressing attachment (2) on an upper edge area of the bucket (1) and with a pressing surface (6) below the supporting edge arranged in a lower area narrowing in a downward direction, against which the wiping head (8) inserted into the pressing attachment (2) can be pressed,
• the pressing attachment (2) can be placed on the bucket (1) in such a way that it covers only a part area of the opening of the bucket (1) when a submersion area is released,
• the pressing attachment comprises an impact surface (10) facing the submersion area, with an upper scraping edge (9) formed by the upper edge of the impact surface (10), which faces the free opening of the bucket (1) not covered by the pressing attachment (2) when the pressing attachment (2) is placed on the bucket (1), and a downwardly directed abutment surface (11) on the side opposite the impact surface (10), and
• the pressing attachment (2) is designed in such a way that the lower area of the pressing attachment (2) narrowing in a downward direction is formed by the abutment surface (11) and the pressing surface (6) arranged at an angle to the abutment surface (11), and a disc-shaped wiping head (8), on the underside of which a cleaning element is arranged, can be inserted with its top along the abutment surface (11) in the area that narrows in a downward direction,
**characterised in that**
the abutment surface (11) projects further at the top than the impact surface (10) and the upper edge of the abutment surface (11) lies higher than the scraping edge (9) when the pressing attachment (2) is placed on the bucket (1).

2. Pressing attachment (2) according to claim 1, **characterised in that** a handle opening (4) in the form of a dip or a recess is envisaged in the abutment surface (11), which extends from the upper edge of the pressing attachment (2) downwards along the abutment surface (11) and can receive a handle (5) lying against the disc-shaped wiping head folded around a handle bearing on a level surface of the wiping head in such a way that the other areas of the top of the wiping head can be laid spatially against the abutment surface (11).

3. Pressing attachment (2) according to the preceding claim, **characterised in that** the impact surface (10) is angled in relation to the vertical and extends towards the abutment surface (11) from the bottom to the top.

4. Pressing attachment (2) according to one of the two preceding claims, **characterised in that** the impact surface (10) is of an arced design and is designed to project forwards with the outer edges in the direction of the free opening of the bucket (1).

5. Wiping system with a bucket (1), a wiping unit with a wiping head (8) pivotably and/or rotatably arranged on a handle (5) around the longitudinal axis of the handle (5) on a right-angled pivot axis, and a pressing attachment (2) for placing from then edge area of the bucket (1) and for squeezing an absorbent wiping cover of the wiping head (8), **characterised in that** the pressing attachment (2) is a pressing attachment (2) according to one of the preceding claims.

6. Wiping system according to the preceding claim, **characterised in that** the lower edge area of the area of the pressing attachment (2) that narrows in a downward direction is rounded, in particular comprises a rounding, the radius of which equals the radius if the round wiping plate of the wiping head (8) or has a radius that is a maximum of 20% greater than the wiping plate.

7. Wiping system according to one of the two preceding claims, **characterised in that** the bucket (1) comprises a handle (7) hinged to two opposing points of the edge of the bucket (1) and is pivotable around a handle axis (A), wherein the pressing attachment (2) is not arranged to project the handle axis (A) on the side of the bucket (1).

8. Wiping system according to one of the three preceding claims, **characterised in that** the pressing attachment (2) is clamped onto the edge of the bucket (1).

9. Wiping system according to one of the four preceding claims, **characterised in that** the wiping head (8) is a head of a string mop hat comprises a wiping plate with a multitude of strings hanging from the wiping plate.

10. Wiping system according to the preceding claim, **characterised in that** the strings have a length (L) and the distance of the scraping edge (9) from the abutment surface (11) is equal to the length (L) or greater than the length (L) of the strings.

11. Wiping system according to one of the two preceding claims, **characterised in that** the distance of the lower edge of the abutment surface (11) to the pressing surface (6) is not smaller than the thickness of the wiping plate and a maximum of twice the thickness of the wiping plate.

## Revendications

1. Ensemble de pressage (2) pour seau (1), dans lequel
• l'ensemble de pressage (2) présente une ouverture d'introduction pour la tête d'essuyage (8) d'un système d'essuyage des sols, un bord d'appui pour reposer l'ensemble de pressage (2) sur la zone de bord supérieure du seau (1) et une surface de pressage (6) disposée sous le bord d'appui dans une zone inférieure allant en rétrécissant vers le bas, surface contre laquelle la tête d'essuyage (8) introduite dans l'ensemble de pressage (2) peut être comprimée,
• l'ensemble de pressage (2) peut reposer dans le seau (1) de manière à recouvrir seulement une zone partielle de l'ouverture du seau (1) en quittant la zone d'immersion,
• l'ensemble de pressage présente une surface de projection (10) faisant face à la zone d'immersion, surface pourvue d'un bord de raclage (9) supérieur, partant du bord supérieure de la surface de projection (10), bord de raclage faisant face à l'ouverture libre du seau (1), non recouverte par l'ensemble de pressage (2), lorsque l'ensemble de pressage (2) repose sur le seau (1), de même qu'une surface d'appui (11), dirigée vers le bas, sur le côté opposé de la surface de projection (10), et
• l'ensemble de pressage (2) est formé de telle sorte que la zone inférieure de l'ensemble de pressage (2), zone allant en rétrécissant vers le bas, est constituée de la surface d'appui (11) et de la surface de pressage (6) disposé à un certain angle par rapport à la surface d'appui (11) et une tête d'essuyage (8) en forme de disque, au niveau inférieur duquel est prévu un élément de nettoyage, peut être introduite par son côté supérieur le long de la surface d'appui (11) dans la zone inférieure allant en rétrécissant vers le bas,
**caractérisé en ce que**
lorsque l'ensemble de pressage (2) repose sur le seau (1), la surface d'appui (11) dépasse vers le haut davantage que la surface de projection (10) et le bord supérieur de la surface d'appui (11) est plus haut que le bord de raclage (9).

2. Ensemble de pressage (2) selon la revendication 1, **caractérisé en ce qu'**un passage de manche (4) sous forme de dépression ou d'évidement est prévu dans la surface d'appui (11), évidement qui s'étend depuis l'ensemble de pressage (2) vers le bas le long de la surface d'appui (11) et permet de recevoir un manche (5) reposant contre la partie supérieure plane de la tête d'essuyage, en forme de disque et repliée autour d'un palier de manche de la tête d'essuyage, de telle sorte que les autres zones supérieures à la tête d'essuyage puissent reposer bien à plat sur la surface d'appui (11).

3. Ensemble de pressage (2) selon la revendication précédente, **caractérisé en ce que** la surface de projection (10) décrit un angle par rapport à la verticale et rejoint la surface d'appui (11) en allant du bas vers le haut.

4. Ensemble de pressage (2) selon l'une des deux revendications précédentes, **caractérisé en ce que** la surface de projection (10) est recourbée et fait saillie vers l'avant par ses bords extérieurs, en direction de l'ouverture libre du seau (1).

5. Système d'essuyage pourvu d'un seau (1), d'un appareil d'essuyage comprenant une tête d'essuyage (8) pivotante et/ou rotative contre un manche (5) autour d'un axe de pivotement à angle droit par rapport à l'axe longitudinal du manche (5), et un ensemble de pressage (2) pour reposer sur une zone de bord du seau (1) et pour comprimer une garniture d'essuyage absorbante de la tête d'essuyage (8), **caractérisé en ce que** l'ensemble de pressage (2) est un ensemble de pressage (2) selon l'une des revendications précédentes.

6. Système d'essuyage selon la revendication précédente, **caractérisé en ce que** la zone de bord inférieure de la zone de l'ensemble de pressage (2) allant en rétrécissant vers le bas est arrondie, présente en particulier un arrondi correspondant en rayon à celui de la plaque d'essuyage ronde de la tête d'essuyage (8) et dont le rayon est au maximum 20% supérieur à celui de la plaque d'essuyage.

7. Système d'essuyage selon l'une des deux revendications précédentes, **caractérisé en ce que** le seau (1) présente une anse (7) articulée au niveau de deux points opposés du bord du seau (1) et pivotante autour d'un axe d'anse (A), où l'ensemble de pressage (2) est aménagé sur un côté du seau (1), sans dépasser de axe d'anse (A).

8. Système d'essuyage selon l'une des trois revendications précédentes, **caractérisé en ce que** l'ensemble de pressage (2) repose sur le bord du seau (1) par un effet de serrage.

9. Système d'essuyage selon l'une des quatre revendications précédentes, **caractérisé en ce que** la tête d'essuyage (8) est une serpillière à franges et que ladite plaque d'essuyage comprend une pluralité de franges pendant de la plaque d'essuyage.

10. Système d'essuyage selon la revendication précédente, **caractérisé en ce que** les franges ont une longueur (L) et que la distance entre le bord de raclage (9) et la surface d'appui (11) est égale à la longueur (L) ou supérieure à la longueur (L) des franges.

11. Système d'essuyage selon l'une des deux revendications précédentes, caractérisé en que la distance entre le bord inférieur de la surface d'appui (11) et la surface de pressage (6) n'est pas inférieure à l'épaisseur de la plaque d'essuyage et correspond au maximum au double de l'épaisseur de la plaque d'essuyage.
